# EUROPÄISCHE PATENTANMELDUNG

(11) **EP 0 846 808 A1**
(43) Veröffentlichungstag der Anmeldung: **10.06.1998**
(21) Anmeldenummer: 97120928.3
(22) Anmeldetag: 28.11.1997
(51) Int. Cl.: E01H 5/06

(54) **Schürfleiste für den Raumschil eines Schneepfluges**

(30) Priorität: 03.12.1996 DE 29620976 U
(71) Anmelder: Maier, Walter, 84478 Waldkraiburg (DE)
(72) Erfinder: Maier, Walter, 84478 Waldkraiburg (DE)
(74) Vertreter: Seidel, Herta, Dipl.-Phys.

(57) **Zusammenfassung**

Bei einer Schürfleiste für den Räumschild eines Schneepfluges mit einer in Fahrtrichtung des Schneepfluges hinten gelegenen zusammenhängenden Plattenfläche ist die in Fahrtrichtung vorne gelegene Oberfläche (3) mit einer über die Leistenoberfläche nach vorne hinausragenden Profilierung (3a) versehen.

## Beschreibung

Die Erfindung betrifft eine Schürfleiste für den Räumschild eines Schneepfluges, mit einer in Fahrtrichtung des Schneepfluges hinten gelegenen, zusammenhängenden Plattenfläche.

In der Praxis kennt man bereits verschiedene Schürfleisten, die, befestigt am Räumschild eines Schneepfluges, beim Räumvorgang gleitend über die mit Schnee und Eis bedeckte Straßenoberfläche gefahren werden. In einfachster Ausführung ist eine solche Schürfleiste aus einer Stahlplatte gefertigt, mit deren Unterkante die auf der Straßenoberfläche befindliche Schnee- und Eisschicht abgehoben und dem Räumschild zugeleitet wird. Diese einfachen Schürfleisten haben aber den Nachteil, daß sie häufig infolge ihrer geradlinig verlaufenden unteren Schürfkante fest an der Straßenoberfläche anhaftende, aus vereisten Schneeklumpen gebildete Erhebungen nicht abheben, sondern einfach überfahren und lediglich die darüber liegende Schneedecke wegschieben. Dies hat aber zur Folge, daß nachfolgende Schneefälle sich über die teilweise vereiste Fahrbahn legen und eine für den Verkehr unsichtbare, vereiste Straßenoberfläche verdecken. Neben der durch den Einsatz dieser Schürfleiste verursachten Gefahr für den Verkehr bedingt aber die Verwendung solcher Schürfleisten, die aus kompakten Stahlplatten bestehen, infolge ihrer Dicke und ihres Gewichtes einen hohen Material- und Energieaufwand und verursacht durch den beim Räumeinsatz sehr hohen Materialverschleiß einen beachtlichen Kostenfaktor.

Man hat daher bereits Räumleisten entwickelt, die aus einem beidseitig an der Oberfläche mit Stahlplatten verstärkten Gummi- oder Kunststoffkörper bestehen, wobei in die Gummi- oder Kunststoffkörper verschleißfeste Hartstoffkörper eingebettet sind. Solche Schürfleisten weisen zwar ein relativ gutes Verschleißverhalten auf und sollen wegen ihres guten Gleitverhaltens im Einsatz weniger Lärm verursachen als die bisher verwendeten Stahlleisten. Man ist aber auch bei Verwendung dieser Schürfleisten nicht dazu in der Lage, auf der Straßenoberfläche festgebackene Eisbrocken aufzureißen. Vielmehr gleiten gerade diese Schürfleisten aufgrund ihres materialbedingten Gleitverhaltens über die festgefrorene Schneedecke hinweg, so daß das Räumergebnis nicht als optimal zu bezeichnen ist.

Der Erfindung liegt daher die Aufgabe zugrunde, eine Schürfleiste zu schaffen, die zwar ein gutes Gleitverhalten beim Überfahren der Straßenoberfläche zeigt, aber gleichzeitig dazu geeignet ist, auch eine festgefrorene Schneedecke aufzureißen, wobei durch Konstruktion und Aufbau der neuen Schürfleiste neben einer technischen Fortschrittlichkeit auch eine bessere Wirtschaftlichkeit erreicht werden soll.

Erfindungsgemäß wird dies dadurch erreicht, daß die in Fahrtrichtung vorne gelegene Oberfläche der Schürfleiste mit einer über die Leistenoberfläche nach vorne hinausragenden Profilierung versehen ist.

Hierdurch wird erreicht, daß die bei Beginn des Arbeitseinsatzes des Räumfahrzeuges vorhandene, infolge der erfindungsgemäßen Profilierung verbesserte Schürfleistung während der gesamten Räumdauer in gleicher Weise erhalten bleibt, da trotz des kontinuierlichen Verschleißens der Leiste stets die über die Straßenoberfläche gleitende Schürfkante über die gesamte Länge und Breite der Leiste die gleiche Profilierung beibehält und infolge der über die Leistenoberfläche nach vorne hinausragenden Ausbildung der Profilierung die Straßenoberfläche lückenlos überfährt.

Diese Eigenschaft stellt insbesondere im Vergleich zu den ebenfalls im Einsatz befindlichen Schürfleisten in Form gezahnter oder gezackter Kämme einen wesentlichen Vorteil dar, da letztere die zwischen den Zähnen und Zacken befindlichen Straßenbereiche bei der Räumung gar nicht erfassen und dabei gerade die besonderen Nachteile der Räumung, nämlich die einer stellenweisen Vereisung der Straßendecke herbeiführen.

Für die Erfindungsgemäß vorgesehene Profilierung kennt man zahlreiche Varianten. Diese lassen sich jedoch im wesentlichen zwei Gruppen zuordnen. Die Profilierung der in Arbeitsrichtung vorne gelegenen Oberfläche der Schürfleiste kann entweder flächenhaft ausgebildet sein, d.h. die Querschnitte in Längsrichtung der Schürfleiste ergeben das Bild sich periodisch über eine gedachte Grundlinie anhebender und absenkender Kurvenzüge. Die Profilierung kann aber auch durch eine Vielzahl in Abständen voneinander über die Oberfläche der Schürfleiste hinausragender, unzusammenhängender Vorsprünge gebildet sein. Hierbei können die Vorsprünge entweder als diskret verteilte Einzelvorsprünge ausgebildet sein oder auch als in Abständen voneinander über die Oberfläche der Schürfleiste hinausragende Stege ausgebildet sein.
Um aber die besseren Schürfeigenschaften der erfindungsgemäßen Schürfleisten mit profilierter Oberfläche auch noch mit einer verbesserten Wirtschaftlichkeit infolge einer größeren Materialersparnis zu verbinden, können gemäß einer vorzugsweisen Ausbildung der Erfindung die Schürfleisten in Form sogenannter "Kombileisten" ausgeführt werden, bei denen die profilierte Oberfläche mit Gummi oder Kunststoffmaterial verbunden ist.Hierbei kann die Dicke der eingesetzten Stahlplatten erheblich geringer sein, als bei den herkömmlichen Schürfleisten.

Einzelheiten über die möglichen Ausführungen dieser Schürfleisten ergeben sich aus den Ansprüchen und im Zusammenhang mit der nachstehenden Beschreibung von Ausführungsbeispielen anhand der Zeichnung.
Hierin zeigen:
- Fig. 1: eine Vorderansicht einer ersten Ausbildung der erfindungsgemäßen Schürfleiste,
- Fig.1a: einen Querschnitt längs der Schnittlinie 1..1 der Fig.1
- Fig.1b: einen Längsschnitt längs der Linie 1b....1b der Fig.1
- Fig. 2: eine Vorderansicht einer Schürfleiste mit schräg zur Schürfkante verlaufender Profilierung,
- Fig.2a: ein Querschnittsbild längs der Linie 2...2 der Fig. 2,
- Fig.3: ein Querschnittsbild durch eine Schürfleiste mit wellenförmigen Profil,
- Fig.4: eine Vorderansicht einer weiteren Ausbildung der erfindungsgemäßen Schürfleiste für bestimmte Schneeverhältnisse,
- Fig.4a: ein Querschnittsbild längs der Linie 4....4 der Fig. 4,
- Fig.5: eine Vorderansicht einer weiteren Ausbildung der erfindungsgemäßen Schürfleiste, die ebenfalls für besondere Schneeverhältnisse vorgesehen ist,
- Fig.5a: ein Querschnittsbild längs der Linie 5....5 der Fig. 5,
- Fig.6: eine Vorderansicht einer Schürfleiste in Form einer Kombileiste,
- Fig.6a: ein Querschnittsbild längs der Linie 6...6 der Fig.6,
- Fig.6b: einen Längsschnitt durch die Kombileiste nach Fig. 6 längs der Linie 6b.....6b,
- Fig.7: eine Vorderansicht einer weiteren Ausbildung einer Kombileiste,
- Fig.7a: ein Querschnittsbild längs der Linie 7.....7 der Fig. 7,
- Fig. 8: ein Querschnittsbild durch eine Schürfleiste mit bogenförmigen Profil,
- Fig. 9: ein Querschnittsbild durch eine Schürfleiste mit einem weiteren bogenförmigen Profil,
- Fig.10: eine Vorderansicht einer Schürfleiste mit in eine Gummischicht eingebetteten längs verlaufenden Stegen,
- Fig.10a: ein Schnittbild durch die Schürfleiste nach Fig. 10 längs der Linie 10...10,
- Fig.11: eine Vorderansicht einer weiteren Schürfleiste mit gestanzten und hochgebogenen Laschen,
- Fig.11a: ein Schnittbild durch die Schürfleiste der Fig. 11 längs der Linie 11.....11 der Fig.11,
- Fig.12: eine Vorderansicht einer Schürfleiste mit einer Vielzahl eingesetzter spikeartiger Profilnägel,
- Fig.12a: ein Querschnittsbild durch die Schürfleiste nach Fig. 12 längs der Linie 12...12 der Fig. 12,
- Fig.13: eine Vorderansicht einer Schürfleiste mit stegartigen Vorsprüngen,
- Fig.13a: ein Querschnittsbild durch die Schürfleiste nach Fig. 13 mit eingespannten Distanzstücken zwischen den stegartigen Vorsprüngen,
- Fig.13b: ein Schnittbild längs der Linie 13b...13b zeigt die Befestigung der Schürfleiste am Räumschild und
- Fig.14: ein Querschnittsbild durch eine Schürfleiste mit profilierter Rückwand.

Eine in Fig. 1a im Querschnitt gezeigte Stahlschürfleiste 1 weist eine zackenförmige Profilierung ihrer in Fahrtrichtung vorne liegenden Oberfläche 2a auf. Die sich periodisch über die Länge der Schürfleiste 1 wiederholenden Zacken 3 mit Dreiecksprofil verlaufen, wie aus Fig. 1 erkennbar in einem Winkel von 90° zur Unterkante 1a der Schürfleiste 1 über die gesamte Oberfläche 2a. Durch die in Fig. 1 eingetragenen parallelen Linien sind die in Draufsicht auf die Schürfleiste erkennbaren Zackenspitzen 3a und Zackentäler 3b verdeutlicht. Der im dargestellten Ausführungsbeispiel gewählte Abstand zwischen Zackenspitze 3a und Zackental 3b, sowie auch die Wahl der Abstände voneinander benachbarter Zackenspitzen 3a kann abhängig von den Straßenverhältnissen und jeweiligen Einsatzbereichen, wie der Räumung von Landstraßen oder Autobahnen oder im Stadtverkehr verschieden gewählt werden.
In den Fig. 2 und 2a ist eine Schürfleiste 4 gezeigt mit gleicher Zackenprofilierung 3, doch verlaufen die einander benachbarten Zackenspitzen 3a bzw. die Zackentäler 3b nicht, wie bei dem Beispiel nach Fig. 1 und 1a, parallel zur Seitenkante der Schürfleiste 1, sondern in einem spitzen Winkel α zur Schürfkante 4a. Die schräge Anordnung ist vorteilhaft, um den Schneefluß schon im Bereich der Schürfleiste 4 in die durch den Räumschild des Schneepfluges gewünschte Richtung zu bringen.

Ein parallel zur Seitenkante der Schürfleiste 1 gelegter Längsschnitt ist in Fig. 1b gezeigt. Hieraus ergibt sich, wie auch aus Fig. 1a, daß zwischen den Zackentälern 3b und der hinteren Oberfläche 2b der Schürfleiste 1 noch ein gewisser Abstand a verbleibt. Derartige Schürfleisten 1 bzw. 4 lassen sich als Walzprofile herstellen, wobei die Stärke des Abstandes a und damit die Dicke der Schürfleiste abhängig von dem gewünschten Einsatz der Schürfleiste wählbar ist.
In Fig. 3 ist ein Profil 5 mit wellenförmiger Querschnittskurve 6 gezeigt. Der Einsatz solcher Profile wird gewählt, wenn es sich um eine reine Schnee- oder Schneematschräumung, vorzugsweise in Stadtgebieten, handelt. Die Dreiecksprofile nach den Fig. 1 und 2 sind wesentlich aggressiver und können für anspruchsvollere Räumungsaufgaben eingesetzt werden.

In den Fig. 4,4a,bzw.5, 5a sind weitere mögliche Profilformen 7 bzw. 8 in Draufsicht auf die Schürfleistenflächen und in Querschnitt gezeigt. Es handelt sich bei den Fig. 4, 4a um eine geringere Anzahl von Zacken 7 bzw. bei den Fig.5,5a um eine flachere Zackenausbildung 8. Gemeinsam ist bei den in den Fig. 1 bis 5 gezeigten Schürfleisten, daß sie eine profilierte Vorderfläche mit einer ebenen hinteren Oberfläche in einer einzigen Stahlleiste vereinigt aufweisen.

Bereits bei den hier gezeigten Schürfleisten 1,4,5,7,8 kann die Gesamtdicke und damit das Gewicht der Leisten infolge ihrer verbesserten Aggressivität gegen Vereisungen auf den Straßenoberflächen gegenüber den bislang im Einsatz befindlichen Stahlleisten verringert werden. Die Verbindung der genannten Schürfleisten mit dem Räumschild des Schneepfluges kann mit den hierfür bereits vorhandenen Schraub- und Klemmvorrichtungen erfolgen. Der Austausch der herkömmlichen Schürfleisten mit den erfindungsgemäßen Schürfleisten bedingt daher keine weiteren konstruktiven Änderungen der Schneepflüge.

Das Ziel einer weiteren Verbesserung der Schürfleisten durch Verringerung ihres Gewichtes und Verbesserung ihrer Gleitfähigkeit ist durch die in den Fig. 6 ff. gezeigten Ausführungsbeispiele erreicht.

In den Fig. 6 und 6a ist eine sogenannte "Kombileiste" 10 gezeigt.Wie aus Fig. 6a ersichtlich, ist hier die der Fig.1 entsprechende Profilierung als dünneres Profil 11 ausgebildet und mit einer relativ dünnen Stahlleiste 12 mit aufvulkanisiertem Gummi 13 verbunden. Der Aufbau dieser Schürfleiste 10 läßt sich gut aus dem in Fig. 6b gezeigten Längsschnitt längs der Schnittlinie 6b...6b der Schürfleiste 10 erkennen.

Eine vorzugsweise Abwandlung der in den Fig. 6,6a gezeigten Schürfleiste 10 ist in den Fig. 7,7a gezeigt. Aus der Querschnittsdarstellung der Fig. 7a erkennt man, daß anstelle des kompakten Profils 11 ein in Zick-Zackform gepreßtes, relativ dünnes Stahlblech 14 mit einer ebenen Stahlleiste 15 kombiniert ist. Der zwischen beiden Stahlleisten 14 und 15 vorhandene Zwischenraum ist durch Kunststoff oder Gummi 16 ausgefüllt. Die Verbindung erfolgt durch Vulkanisieren oder Verkleben. Hierdurch wird eine besonders leichte und gleichzeitig gut gleitfähige Schürfleiste geschaffen.

Auch die in den Fig. 8 und 9 gezeigten Profilformen 17 bzw. 18, die als miteinander verbundene bogenförmige Profilquerschnitte verschiedener Dimensionierung ausgebildet sind, können, wie im Zusammenhang mit den Fig. 6a und 7a gezeigt, mit den bisher bereits verwendeten ebenen Stahlleisten 12 oder 15 unter Verwendung einer Zwischenschicht aus Gummi oder Kunststoff zu einer Schürfleiste verbunden werden, die ebenfalls die vorstehend genannten guten Gleiteigenschaften aufweisen. Es ist selbstverständlich auch möglich, anstelle einer Verbindung der Materialien durch Vulkanisierung oder Verklebung, einer Verschraubung oder wie auch bereits angewendet, einer Verklemmung der verschiedenen Schichtmaterialien den Vorzug zu geben.

Eine weitere Gruppe von Schürfleisten mit profilierter vorderer Oberfläche ist unter Verwendung von gestanzten Stahlleisten, wie sie in den Fig. 11 bis 13 in verschiedenen möglichen Varianten beispielshalber gezeigt sind, gebildet.

In ein Stahlblech 20 sind, ausgehend von der Schürfkante 21, Winkelschnitte 22 entsprechend der gestrichelt in Fig. 11 eingezeichneten Linien eingestanzt worden. Die noch mit ihrer einen Längsseite 23 mit dem Stahlblech 20 fest verbundenen Schnittfiguren 24 sind in einem Winkeln ≦ 90° gegen die Horizontale um die Biegekante 23 in der Zeichnung nach unten gebogen worden. Hierdurch ergeben sich Vorsprünge, die in Form einer den Schnittfiguren 24 entsprechenden Längsleiste 24 von der Unterkante 21 der Schürfleiste 20 parallel zu deren Seitenrand 20a bis in den Befestigungsbereich 20 ^{b} der Schürfleiste 20 mit dem Räumschild (nicht dargestellt) reichen.

Eine dünne Stahlplatte 25 mit Durchbrechungen in Form von parallelen Längsspalten 26 ist auf die Schürfleiste 20 aufgesetzt, wobei die Längsspalte 26 über den freien Endbereich der Längsleisten 24 geschoben wurden, Hierdurch bildet die Stahlplatte 25 mit den durch sie hindurchragenden freien Rändern der Längsleisten 24 die vordere profilierte Oberfläche der Schürfleiste 27. Die sich ergebenden Zwischenräume sind mit Gummi 28 ausgefüllt.

Bei der in den Fig. 13,13a und 13b gezeigten Schürfleiste 30 sind Stege 31 parallel zum Seitenrand der Schürfleiste 30 als Längsleisten 31 angeordnet.

Zwischen die einander benachbarten Längsleisten 31 sind Distanzstücke 32 geklemmt, deren Stärke so gewählt ist, daß die freien Randbereiche der Längsleisten 31 nach vorne über die Distanzstücke 32 hinausragen. Die freien Zwischenräume zwischen den Längs leisten 31 sind im Beispiel mit einer Gummibeschichtung 33 ausgefüllt. Die Rückwand der Schürfleiste 30 ist durch eine relativ dünne ebene Stahlplatte 34 gebildet, die die hintere ebene Oberfläche der Schürfleiste 30 bildet. Aus dem Längsschnitt in Fig. 13b ist die Befestigung der Schürfleiste 30 am Räumschild 35 erkennbar. Hier werden die Längsleisten 31 zusammen mit der Rückwand 34 eingeklemmt.

In den Fig. 10,10a und 12,12a sind weitere Varianten für eine mögliche Ausbildung einer Schürfleiste mit profilierter vorderer Oberfläche gezeigt.

Nach Fig. 10 und 10a ist auf eine relativ dünne Stahlplatte 40 eine dickere Gummischicht 41 aufvulkanisiert, in die Profilleisten 42 und 43 in Form von T-Profilen eingebettet sind. Die Profilleisten 42 und 43 unterscheiden sich lediglich durch eine unterschiedliche Stärke des T-Balkens. Die Profilleisten 42 und 43 ragen über die Gummioberfläche hinaus und bilden die Profilierung der vorderen Schürfleistenoberfläche. Bei dieser Ausführungsform handelt es sich um eine besonders leichte Schürfleiste mit geringem Stahlanteil.

Die in Fig. 12 und 12a gezeigte Schürfleiste 50 umfaßt eine Stahlplatte 51 mit aufvulkanisierter Gummischicht 52. In die Gummischicht 52 sind eine Vielzahl über die Oberfläche der Schürfleiste 50 verteilt angeordneter Nägel 53 eingelassen, die nach Art von Spikes über die Oberfläche der Gummischicht hinausragen und mit ihren Spitzen die Profilierung der Schürfleiste 50 bilden. Durch Wahl der Anzahl und Dichtigkeit der Anordnung der Spikes 53 können in einfacher Weise Schürfleisten für unterschiedlichste Einsatzbedingungen geschaffen werden.

In Fig. 14 ist eine Schürfleiste 40 gezeigt, deren in Fahrtrichtung hinten gelegene Wandfläche 41 profiliert ist. Im Ausführungsbeispiel ist die Profilierung von vorderer Wandfläche 42 und hinterer Wandfläche 41 aus fertigungstechnischen Gründen übereinstimmend gewählt. Es ist aber durchaus denkbar, daß sich die Profile beider Wandflächen unterscheiden.

## Patentansprüche

1. Schürfleiste für den Räumschild eines Schneepfluges, mit einer in Fahrtrichtung des Schneepfluges hinten gelegenen zusammenhängenden Plattenfläche, **dadurch gekennzeichnet**, daß die in Fahrtrichtung vorne gelegene Oberfläche (3,6,7,8,11,14,17, 18,24,25,31, 31,33,42,43,52,53) der Schürfleiste (1,4,7,8,10,20,30, 40,50) mit einer über die Leistenoberfläche nach vorne hinausragenden Profilierung (3a,3b,6,7,8,11,14,17,18,26, 31,42,43,53) versehen ist.

2. Schürfleiste nach Anspruch 1, **dadurch gekennzeichnet**, daß die Profilierung der Leistenoberfläche mindestens bis zum Befestigungsbereich (20a) der Leiste mit dem Räumschild reicht.

3. Schürfleiste nach Anspruch 1 oder 2,**dadurch gekennzeichnet**, daß die Profilierung flächenhaft ausgebildet ist und sich in längs der Schürfkante verlaufenden Querschnitten als periodisch anhebende und absenkende Kurvenzüge darstellt (Fig. 1 bis 9).

4. Schürfleiste nach einem der Ansprüche 1 bis 3 , **dadurch gekennzeichnet**, daß die Kurvenzüge im Querschnitt wellenförmig, zick-zackförmig oder bogenförmig verlaufen (Fig.1a,3,6a,7,8,9).

5. Schürfleiste nach einem der vorhergehenden Ansprüche, **dadurch gekennzeichnet**, daß das sich in Längsrichtung der Schürfleiste periodisch wiederholenden Profilierungsmuster in einem Winkel ≦ 90° von der Längskante der Schürfleiste ausgehend über die Leistenoberfläche bis mindestens zu deren Befestigungsbereich mit dem Räumschild verläuft (Fig.1 und 11).

6. Schürfleiste nach einem der vorhergehenden Ansprüche, **dadurch gekennzeichnet**, daß die einander benachbarten Täler und Höhen des sich periodisch in Längsrichtung der Schürfleiste wiederholenden Profilmusters parallel zueinander in einem Winkel 90° von der Unterkante der Schürfleiste bis mindestens zu deren Befestigungsbereich mit dem Räumschild verlaufen.

7. Schürfleiste nach einem der vorhergehenden Ansprüche, **dadurch gekennzeichnet**, daß die flächenhafte Profilierung der Schürfleiste durch ein Walzprofil aus Stahl gebildet ist.

8. Schürfleiste nach einem der vorhergehenden Ansprüche, **dadurch gekennzeichnet**, daß die Profilierung der vorderen Oberfläche der Schürfleiste durch eine Vielzahl in Abständen voneinander angeordneter, über die Oberfläche der Schürfleiste hinausragender, nicht miteinander verbundener Vorsprünge gebildet ist(Fig.10,11,12,13).

9. Schürfleiste nach einem der vorhergehenden Ansprüche, **dadurch gekennzeichnet**, daß die Vorsprünge in Form von Stegen (24,31,42,43) ausgebildet sind, die in Abständen voneinander, parallel zueinander, in einem Winkel ≦ 90° von der Unterkante der Schürfleiste ausgehend über deren Oberfläche verlaufen.

10. Schürfleiste nach einem der vorhergehenden Ansprüche, **dadurch gekennzeichnet**, daß die Stege die Form eines T-Profils (42,43,) aufweisen.

11. Schürfleiste nach einem der vorhergehenden Ansprüche, **dadurch gekennzeichnet**, daß die Vorsprünge durch Laschen gebildet sind.(nicht dargestellt)

12. Schürfleiste nach einem der vorhergehenden Ansprüche, **dadurch gekennzeichnet**, daß die Umrisse der Vorsprünge (24) aus einer Stahlplatte (20a) unter Beibehaltung eines Verbindungsbereichs (23) mit der Stahlplatte ausgestanzt und um einen Winkel ≦ 90° längs des Verbindungsbereiches (23) über die Ebene der Stahlplatte hinausragend, hochgebogen sind.

13. Schürfleiste nach einem der vorhergehenden Ansprüche, **dadurch gekennzeichnet**, daß die mit Profilen versehene Schürfleistenplatte mit mindestens einer ebenen Platte (12,15,25,34,40,51) verbunden ist.

14. Schürfleiste nach einem der vorhergehenden Ansprüche, **dadurch gekennzeichnet**, daß die mit der profilierten Platte verbundene ebene Platte, die in Fahrtrichtung hinten gelegene, ebene Oberfläche der Schürfleiste bildet.

15. Schürfleiste nach einem der vorhergehenden Ansprüche, **dadurch gekennzeichnet**, daß die mit der profilierten Platte (23) zu vereinigende ebene Platte (25) mit Durchbrüchen (26) versehen ist, deren Lage den in der profilierten Platte vorgesehenen Vorsprüngen (24) entspricht, so daß die Vorsprünge bei Vereinigung der beiden Platten, die Durchbrüche durchdringen und über die Oberfläche der mit Durchbrüchen versehenen Platte hinausragen.

16. Schürfleiste nach einem der vorhergehenden Ansprüche, **dadurch gekennzeichnet**, daß zwischen den als Stege (31) ausgebildeten Vorsprüngen Distanzstücke (32) eingespannt sind.

17. Schürfleiste nach einem der vorhergehenden Ansprüche, **dadurch gekennzeichnet**, daß die zwischen der profilierten Platte (14) und der mit ihr verbundenen ebenen Platte (15) gebildeten Hohlräume (16) mit einem aus Gummi oder Kunststoff bestehenden Material ausgefüllt sind.

18. Schürfleiste nach einem der vorhergehenden Ansprüche, **dadurch gekennzeichnet**, daß die profilierte Platte und/oder die ebene Platte und/oder die Gummi oder Kunststoffschicht miteinander verschraubt oder verklemmt sind.

19. Schürfleiste nach einem der vorhergehenden Ansprüche, **dadurch gekennzeichnet**, daß die Schürfleiste (50) eine e ene mit Gummi- oder mit Kunststoff (52) beschichtete Stahlplatte (51) umfaßt, in die eine Vielzahl spikeartiger Nägel (53) in Abständen voneinander eingelassen ist.

20. Schürfleiste nach einem der vorhergehenden Ansprüche, **dadurch gekennzeichnet**, daß die in Fahrtrichtung hinten gelegene Wandfläche im Querschnitt profiliert ist.
